# FASCICULE DE BREVET EUROPEEN

(11) **EP 3 231 042 B1**
(45) Date de publication et mention de la délivrance du brevet: **07.08.2019**
(21) Numéro de dépôt: 15797138.3
(22) Date de dépôt: 30.10.2015
(51) Int. Cl.: H01R 13/629, H01R 25/00, H01R 13/635, H01R 13/627, H01R 24/76

(54) **DISPOSITIF DE PRISE ÉLECTRIQUE COMPRENANT AU MOINS UN ÉLÉMENT DE VERROUILLAGE ET DÉVERROUILLAGE**
STROMSTECKDOSENVORRICHTUNG MIT MINDESTENS EINEM VERRIEGELUNGS- UND ENTRIEGELUNGSELEMENT
ELECTRICAL SOCKET DEVICE COMPRISING AT LEAST ONE LOCKING AND UNLOCKING ELEMENT

(30) Priorité: 09.12.2014 FR 1462140
(43) Date de publication de la demande: 18.10.2017
(73) Titulaire: Legrand France, 87000 Limoges (FR); Legrand SNC, 87000 Limoges (FR)
(72) Inventeur: ROBINET, Franck, 53100 Mayenne (FR)
(74) Mandataire: Novagraaf Technologies
(86) Numéro de dépôt international: PCT/FR2015/052928
(87) Numéro de publication internationale: WO 2016/092163

(56) Documents cités:
- EP-A1- 0 452 061
- EP-A1- 2 639 895
- EP-A2- 1 667 286
- US-A1- 2013 109 213
- US-A1- 2013 162 122

## Description

### DOMAINE TECHNIQUE DE L'INVENTION

La présente invention concerne de manière générale le domaine des installations électriques. Elle vise en particulier un dispositif de prise électrique comprenant au moins un mécanisme de verrouillage et déverrouillage d'une fiche électrique correspondante. Plus précisément l'invention concerne les prises et fiches électriques de connecteurs, tels ceux définis par la norme internationale CEI60320, par exemple de type C13 et C19. Ces prise et fiches (de connecteurs) trouvent leur application ou usage notamment dans un bâtiment disposant d'un réseau, par exemple de type LAN (Local Area Network), ou dans un centre de traitement de données (« Data center » en anglais), dans lesquels sont installés plusieurs équipements alimentés en énergie électrique.

Ces équipements électriques stockent, font le lien entre des serveurs stockant des informations ou traitent des informations qui peuvent être importantes, voire sensibles pour les entreprises ayant recours à ce genre d'équipements. Il est donc primordial que la connexion électrique entre la fiche électrique de ces équipements et la prise électrique soit permanente, en particulier lorsque ceux-ci sont en activité.

### ETAT DE LA TECHNIQUE ANTERIEURE

Il existe divers dispositifs de prise électrique comprenant au moins un mécanisme de verrouillage et déverrouillage qui ont pour but de retenir une fiche électrique correspondante. Un exemple de dispositif de prise électrique de ce genre est connu du document US 2010/0255708. Le dispositif décrit dans ce document comprend un socle muni d'au moins une prise électrique destinée à recevoir une fiche électrique munie de broches conductrices. Le socle définit au moins un logement intérieur et est muni sur l'une de ses surfaces d'au moins un orifice débouchant dans le logement intérieur et de plusieurs trous pour recevoir les broches de la fiche électrique. Le dispositif comprend également un mécanisme de verrouillage et déverrouillage en position de la fiche électrique disposé dans le logement. Ce mécanisme de verrouillage et déverrouillage comprend une pièce flexible dont une portion est placée en regard d'un trou de la prise électrique et qui est destinée à venir en butée contre la broche conductrice une fois que celle-ci est engagée dans le trou de sorte à la bloquer. En outre, le mécanisme de verrouillage et déverrouillage comprend un poussoir monté mobile en translation sur le support à travers l'orifice débouchant. En actionnant le poussoir, celui-ci exerce une pression sur la pièce flexible de sorte à écarter la pièce flexible et ainsi débloquer la fiche électrique.

L'un des problèmes lié à ce dispositif de prise électrique est que le verrouillage est réalisé par le serrage de la broche de la fiche électrique par la pièce flexible. Selon cette configuration, le mécanisme de verrouillage et déverrouillage doit être adapté à la broche conductrice de la fiche électrique pour leur engagement, la taille de la fente du mécanisme de verrouillage et déverrouillage devant être adaptée à celle de la broche. De plus, la pièce flexible étant en contact avec une broche active, des mesures particulières d'isolation et de résistance à réchauffement doivent être prises.

Il est également connu du document US 2013/0109213 un dispositif de prise électrique du même type. Le socle de ce dispositif comprend sur l'une de ses surfaces au moins un orifice débouchant dans un logement intérieur défini par le socle et une gorge s'étendant circonférentiellement à la prise électrique. La gorge est destinée à recevoir une collerette périphérique de la fiche électrique. Ce dispositif comprend également un mécanisme de verrouillage et déverrouillage en position de la fiche électrique disposé dans le logement et qui comprend une pièce flexible munie d'une portion pivotante par rapport à une portion fixe de cette pièce. La portion pivotante comprend une fente placée en regard d'un trou de la prise électrique, la fente étant destinée à s'engager avec une broche de la fiche électrique lorsque celle-ci se connecte à la prise. La portion pivotante est configurée pour qu'elle soit toujours orientée vers la face munie du trou et pour qu'elle exerce une contrainte sur la broche une fois engagée de sorte que celle-ci soit maintenue. Un poussoir permet également d'écarter la portion pivotante de la broche via des éléments supplémentaires du mécanisme pour déverrouiller la fiche électrique.

Toutefois, le verrouillage est également réalisé par le serrage de la broche de la fiche électrique via la portion pivotante de la pièce flexible et par frottement. Le mécanisme de verrouillage et déverrouillage doit également être adapté à un certain type de fiche électrique ou inversement pour permettre le verrouillage et le déverrouillage de celle-ci. Cela implique également des modifications importantes des prises électriques existantes et donc un coût pour la fabrication. De plus, la pièce flexible est en contact avec la broche de mise à la terre, qui est alors sollicitée mécaniquement, ce qui introduit un risque supplémentaire sur un organe de sécurité.

Le document US 2013/244468 décrit également un dispositif de prise électrique du même type comprenant un socle lequel comporte sur l'une de ses surfaces au moins un orifice débouchant dans un logement intérieur défini par le socle et une gorge s'étendant circonférentiellement à la prise électrique pour recevoir une collerette périphérique de la fiche électrique. Ce dispositif comprend également un mécanisme de verrouillage et déverrouillage en position de la fiche électrique disposé dans le logement et qui comprend un ressort coopérant avec une plaque rectangulaire ajourée venant bloquer par frottement la collerette périphérique reçue alors dans la gorge. Un organe de déverrouillage permet également d'écarter la plaque ajourée de la collerette périphérique pour déverrouiller la fiche électrique.

Cependant, comme pour les dispositifs décrits précédemment, ce dispositif est difficilement adaptable sur les prises existantes car celui-ci est composé de diverses pièces qui sont notamment de grandes dimensions et distincts les uns des autres, et qui interviennent dans l'environnement des autres pièces composant la prise électrique. Par ailleurs, la plaque ajourée verrouille par frottement d'une arête inclinée une longue zone de contact de la collerette périphérique ce qui crée un risque d'usure de la collerette périphérique et de la plaque.

Le document EP2639895 divulgue un dispositif de prise ayant un mécanisme de verrouillage et déverrouillage en position de la fiche électrique reçue. Ce mécanisme est composé d'un support, d'un poussoir et d'une pièce flexible. Le support a la forme d'un pivot saillant à l'extérieur de la paroi externe qui forme la gorge autour de la prise électrique et la pièce flexible est montée sur le pivot. La pièce flexible comporte une ouverture circulaire pour être assemblée sur le pivot et deux parties d'extrémité. Le poussoir est formé par deux pièces assemblées sur le pivot et sur la pièce flexible, une d'elles s'étend à travers un orifice dans la paroi avant pour être actionnée par l'utilisateur pour tourner le poussoir autour du pivot entre deux positions. Dans une première position, l'organe d'actionnement du poussoir exerce un appui sur les parties d'extrémité de sorte que les parties d'extrémité de la pièce flexible s'étendent dans la gorge à travers deux ouvertures formées dans la paroi externe de la gorge, retenant la collerette périphérique qui est reçue dans la gorge. Dans une deuxième position, l'organe d'actionnement du poussoir est à l'écart des parties d'extrémité, permettant la libération de la fiche électrique.

### OBJECTIF DE L'INVENTION

Le dispositif de prise électrique de l'invention vise à remédier à tout ou partie des inconvénients de l'état de la technique et permet notamment de fournir une solution universelle, c'est-à-dire adaptable à tous les types de fiches électriques existantes, tout en étant simple, fiable et compacte.

### RESUME DE L'INVENTION

Cet objectif est atteint grâce à un dispositif de prise électrique comprenant :
- un socle muni d'au moins une prise électrique destinée à recevoir une partie de connexion d'une fiche électrique, le socle définissant au moins un logement intérieur et étant muni sur l'une de ses surfaces d'au moins un orifice débouchant dans le logement intérieur, et d'au moins une gorge s'étendant circonférentiellement à la prise électrique et comprenant une ouverture débouchant dans le logement intérieur, la gorge étant destinée à recevoir une collerette périphérique de la fiche électrique ;
- au moins un mécanisme de verrouillage et déverrouillage en position de la fiche électrique, le mécanisme de verrouillage et déverrouillage comprenant :
   ∘ un support agencé dans le logement intérieur du socle ;
   ∘ une pièce flexible montée sur le support, ladite pièce flexible comprenant une partie d'extrémité s'étendant au travers de l'ouverture, la partie d'extrémité étant munie, à son extrémité libre, d'un organe de blocage en translation de la fiche électrique, l'organe de blocage s'étendant dans la gorge et étant apte à s'escamoter et à retenir par arc-boutement la collerette périphérique de la fiche électrique lorsque la collerette périphérique est reçue dans la gorge ;
   ∘ un poussoir monté sur le support et s'étendant à travers l'orifice, le poussoir comprenant un organe d'actionnement agencé dans le logement intérieur en regard de la partie d'extrémité de la pièce flexible, le poussoir étant monté mobile en translation par rapport au support suivant un axe entre une première position de repos, dans laquelle l'organe d'actionnement est à l'écart de l'organe de blocage de la partie d'extrémité qui s'étend dans la gorge, retenant la collerette périphérique de la fiche électrique lorsque la collerette périphérique est reçue dans la gorge, et une deuxième position d'appui sur le poussoir, dans laquelle l'organe d'actionnement exerce un appui sur la partie d'extrémité de la pièce flexible qui est escamotée dans le logement intérieur du socle de sorte à écarter l'organe de blocage de la fiche électrique pour la libération de la fiche électrique.

Ainsi, cette solution permet d'atteindre l'objectif précité. En particulier, le dispositif de prise électrique selon l'invention permet de retenir ou verrouiller de manière simple et efficace la collerette périphérique d'une fiche électrique. Une telle configuration permet également au dispositif de prise électrique de s'adapter et de recevoir tous les types de fiches électriques munies d'une collerette périphérique. A cela s'ajoute le fait que le mécanisme de verrouillage et déverrouillage proposé est compacte, intuitif, fiable et simple puisque celui-ci est formé d'un sous-ensemble qui est indépendant de l'assemblage et du fonctionnement des autres pièces constituant la prise électrique, est destiné à être logé dans un logement formé dans le socle du dispositif de prise électrique, et qu'une seule action de la part de l'utilisateur permet de verrouiller ou déverrouiller la fiche électrique de la prise électrique.

Selon une caractéristique de l'invention, la pièce flexible peut être configurée de manière à ce que, dans la deuxième position d'appui sur le poussoir, la partie d'extrémité exerce une force de sollicitation élastique sur l'organe d'actionnement du poussoir, vers la première position de repos du poussoir, provoquant un déplacement longitudinal du poussoir depuis la deuxième position vers la première position lorsque la fiche électrique est désengagée de la prise électrique et de la gorge.

Une telle configuration permet que le dispositif soit opérationnel pour la connexion ultérieure d'une fiche électrique dans la prise électrique et tout cela d'un simple geste de la part de l'utilisateur.

Selon un mode de réalisation de l'invention, la pièce flexible est une lame métallique comprenant une première branche s'étendant dans le logement intérieur, une deuxième branche formant la partie d'extrémité, et une partie coudée reliant la première branche à la deuxième branche.

Selon un autre mode de réalisation de l'invention, le support est formé de deux demi-coques complémentaires définissant une cavité interne, la cavité débouchant par une fenêtre, et la première branche et la partie coudée sont agencées dans la cavité du support, la deuxième branche s'étendant à l'extérieur du support, à travers la fenêtre.

Cette configuration du support facilite l'assemblage du la pièce flexible et la bonne gestion de ses points de positionnement et d'appui.

Selon un autre mode de réalisation de l'invention, le support est formé d'une pièce monobloc comprenant un ergot, et la première branche est munie d'une lumière apte à recevoir l'ergot pour le clippage de la lame flexible sur le support, la lame flexible étant clippée sur le support au niveau de la partie coudée.

Une telle configuration est particulièrement économique en production et en gestion de stocks grâce au nombre réduit de composants.

Selon une autre caractéristique avantageuse, mais facultative de l'invention, le support est muni sur une face externe d'au moins un renfoncement, et le poussoir comprend au moins une patte apte à coopérer avec le ou un des renfoncement(s) du support.

Ainsi, le poussoir est clippé sur le support de sorte qu'il soit toujours maintenu sur le support et tout en favorisant le déplacement du poussoir par rapport au support.

Selon encore une autre caractéristique de l'invention, le support forme un plot, la partie d'extrémité de la pièce flexible s'étendant à l'avant du plot, vers la prise électrique, et en ce que le poussoir est formé d'un tube monobloc apte à être engagé sur le plot.

Cette disposition favorise le guidage du poussoir dans le support et renforce l'autonomie et la fiabilité de fonctionnement du sous-ensemble constitué.

Selon encore une autre caractéristique de l'invention, le tube monobloc comprend une portion en saillie vers l'avant, ladite portion formant l'organe d'actionnement, et le tube monobloc comprend en outre une chambre munie d'une ouverture débouchant sous la portion faisant saillie vers l'avant, la partie d'extrémité de la pièce flexible s'étendant au travers de l'ouverture.

Selon encore une autre caractéristique de l'invention, le support et/ou le poussoir est constitué d'un matériau plastique ce qui permet de faciliter la fabrication et de fournir un mécanisme à moindre coût.

Selon un autre mode de réalisation de l'invention, le socle est muni d'une pluralité de prises électriques, chaque prise électrique étant destinée à recevoir une partie de connexion d'une fiche électrique, et le dispositif de prise électrique comprend une pluralité d'éléments de verrouillage et déverrouillage, chaque élément de verrouillage et déverrouillage étant apte à verrouiller et à déverrouiller une fiche électrique reçue dans une des prises électriques.

Une telle configuration permet la connexion électrique de plusieurs équipements électriques sur un même dispositif de prise électrique et ainsi de réduire l'encombrement.

### BREVE DESCRIPTION DES FIGURES

D'autres caractéristiques et avantages innovants de l'invention ressortiront à la lecture de la description ci-après, fournie à titre indicatif et nullement limitatif, en référence aux dessins annexés, dans lesquels :
- la figure 1 illustre en perspective un exemple de dispositif de prise électrique selon l'invention ;
- la figure 2 est une vue de dessus d'un exemple de dispositif de prise électrique selon l'invention ;
- la figure 3 est une vue en perspective et éclaté d'un exemple de dispositif de prise électrique selon l'invention ;
- la figure 4 illustre en perspective un exemple de mécanisme de verrouillage et déverrouillage en position d'une fiche électrique selon l'invention ;
- la figure 5 illustre selon une autre perspective le mécanisme de verrouillage et déverrouillage de la figure 4 ;
- la figure 6 représente une vue éclatée du mécanisme de verrouillage et déverrouillage de la figure 4 ;
- les figures 7a, 7b, 7c et 7d illustrent des modes de réalisation d'une pièce flexible faisant partie du mécanisme de verrouillage et déverrouillage selon l'invention ;
- La figure 8 est une vue en coupe A-A et en perspective d'un exemple de socle du dispositif de verrouillage et déverrouillage selon la figure 1 ;
- La figure 9 est une vue en coupe B-B et en perspective du mécanisme de verrouillage et déverrouillage de la figure 4 ;
- la figure 10 représente en vue de face d'une fiche électrique assemblée avec un exemple de dispositif de prise électrique selon l'invention ;
- les figures 11a, 12a, 13a sont des vues en coupe partielle C-C- de cette fiche électrique et de ce dispositif assemblé dans différentes positions ;
- les figures 11b, 12b, 13b, sont des vues de détail des figures 11a, 12a, 13a dans lesquelles sont illustrées différentes positions du mécanisme de verrouillage et de la collerette périphérique d'une prise électrique ;
- les figures 14a et 14b illustrent un mode de réalisation du mécanisme de verrouillage et déverrouillage en position de la fiche électrique ; et
- la figure 15 représente une vue en perspective d'un dispositif de prise électrique avec un socle muni d'une pluralité de prises électriques.

Pour plus de clarté, les éléments identiques ou similaires sont repérés par des signes de référence identiques sur l'ensemble des figures.

### DESCRIPTION DETAILLEE D'UN MODE DE REALISATION

Sur les figures 1 et 2 est représenté respectivement en perspective et en éclatée un dispositif 1 de prise électrique selon un mode de réalisation de l'invention. Ce dispositif 1 de prise électrique est destiné à équiper un boîtier d'appareillage électrique pouvant être fixé dans une armoire ou un coffret électrique ou sur un mur d'un bâtiment ou d'un centre de traitement de données ou encore à faire partie d'un bloc mobile pour rallonge par exemple.

Ce dispositif 1 de prise électrique comprend, plus précisément, un socle 2 muni d'au moins une prise électrique 3 destinée à recevoir une fiche électrique 4 (cf. figures 10 à 13) d'un équipement électrique pour que celle-ci soit raccordée au réseau électrique. La fiche électrique 4 comporte à cet effet des moyens de raccordements électriques constitué généralement par au moins une broche conductrice (non représentée) et une collerette périphérique 5 permettant de protéger la broche conductrice. La prise électrique 3 comprend des trous 12 pour le passage de la broche conductrice de la fiche électrique 4.

Pour faciliter la compréhension de l'invention en référence aux figures illustrées, notamment les figures 1, 2 et 3, nous considérons que le socle 2 s'étend suivant un axe longitudinal Z vertical, la hauteur du socle étant définie suivant l'axe Z. Est également représenté l'axe horizontal X qui est perpendiculaire à l'axe longitudinal Z vertical et à un axe transversal Y de sorte que ces trois axes X, Y, Z forment un repère orthogonal direct. Les termes « inférieur », « supérieur », sont définis par rapport à l'axe vertical Z, le terme « latéral » est défini par rapport à l'axe transversal X et les termes « avant » et « arrière » sont définis par rapport à l'axe transversal Y.

Le socle 2 comprend de manière générale une base 6 s'étendant suivant un plan A (formé sur la figure 1 par les axes X et Y). Des parois latérales 7 s'étendent depuis la base 6 suivant une direction perpendiculaire à la base 2 et une ouverture 8 qui est opposée à la base 6 est délimitée par une bordure périphérique 9 des parois latérales 7. Le socle 2, en particulier la base 6, comporte une surface 19 qui est orientée vers la fiche électrique 4 lorsque celle-ci est connectée à la prise électrique 3 et une surface 19' opposée (cf. figure 8) qui est orientée vers l'ouverture 8. Au moins un orifice 22 prévu dans la base 6 traverse les surfaces 19, 19' de part et d'autre et débouche dans l'ouverture 8. Est également prévue dans la base 6, au moins une gorge 23 qui s'étend circonférentiellement à la prise électrique 3, la gorge 23 étant destinée à recevoir la collerette périphérique 5 de la fiche électrique 4. L'orifice 22, les trous 12 de la prise électrique 3 et la gorge 23 sont distincts les uns des autres.

De manière plus précise et comme cela est illustré sur la figure 8, la gorge 23 comprend un fond 24 relié à des parois latérales 10 opposées qui s'étendent suivant une direction parallèle à l'axe Z. Les parois latérales 10 de la gorge 23 sont également reliées respectivement à la base 6 et à la prise électrique 3. Cette dernière prévue dans le socle 2 comprend une paroi supérieure 11 qui est définie dans un plan sensiblement parallèle au plan de la base 6. La paroi supérieure 11 comprend les trous 12 pour le passage de la ou des broches.

En référence à la figure 3, une embase 13 faisant partie du dispositif de prise électrique 1 permet d'accueillir le socle 2 de sorte à former un boitier. L'embase 13 comporte de manière générale un fond 14 et des pans 15 se dressant depuis le fond 14 et ouverts à l'extrémité opposée au fond 14. Le fond 14 de l'embase 13 est muni de trous destinés à recevoir un câblage électrique (non représenté). L'embase 13 est destinée à recevoir des connecteurs métalliques 16 qui sont reliés au câblage électrique par des bornes de connexion formées dans leur partie inférieure et qui, par des alvéoles formées dans leur partie supérieure, sont destinataires des broches conductrices de la fiche électrique 4. Ces connecteurs électriques sont logés dans une chambre 26 formée par une des parois latérales 10 de la gorge 23. Le socle 2 enchâssé dans l'embase 13 est maintenu et retenu dans celle-ci par des éléments de retenu complémentaires. A cet effet, les pans latéraux 15 de l'embase 13 sont pourvus d'ergots 17 destinés à coopérer avec des lumières 18 que comportent les parois latérales 7 du socle 2.

Le socle 2 définit un logement intérieur 20 qui est situé entre une des parois latérales 10 de la gorge 23 et une paroi latérale 7 de la base 6. Le logement intérieur 20 est donc distinct de la gorge 23. En d'autres termes, comme cela est visible sur la figure 8, le logement intérieur 20 est séparé de la prise électrique 3 par la gorge 23. Le logement intérieur 20 est ouvert en partie inférieure du socle 2 tel que représenté sur la figure 3. De manière plus précise, lorsque le socle 2 et l'embase 13 sont assemblés, le logement intérieur 20 est fermé et comprend six côtés dont quatre sont formés par une paroi latérale 10 de la gorge 23, une paroi latérale 7 du socle 2 opposée à celle de la gorge 23, la base 6, et le fond 14 de l'embase 13 ainsi opposé à la base 6. Les deux autres côtés 21 restants sont opposés et relient chacun la paroi latérale 7 du socle 2 à la paroi latérale de la gorge.

L'orifice 22 débouche de préférence dans le logement intérieur 20 défini dans le socle 2. En outre, tel qu'illustré à la figure 8, la gorge 23 comprend une ouverture 27 débouchant également dans le logement intérieur 20, et en particulier, réalisée dans la paroi latérale 10 de la gorge 23 séparant le logement intérieur 20 de la gorge 23. En d'autres termes, l'orifice débouchant 22 et l'ouverture 27 sont communicants. L'orifice débouchant 22, l'ouverture 27 et le logement intérieur 20 sont distincts.

Le dispositif 1 de prise électrique comprend également un mécanisme 28 de verrouillage et déverrouillage en position de la fiche électrique 4 qui est logé, au moins en partie, dans le logement intérieur 20 du socle 2. En références aux figures 4 à 6, 9 et 14, le mécanisme 28 de verrouillage et déverrouillage comprend un support 29, une pièce flexible 30 et un poussoir 31 décrits ci-après

Le support 29 du mécanisme 28 de verrouillage et déverrouillage est reçu dans le logement intérieur 20 du socle 2 et est allongé suivant une direction parallèle à l'axe Z en référence aux figures 5 et 6 entre une tête 32 et un pied 33 du support 29. Selon un mode de réalisation du support illustré sur les figures 4 à 6 et 9, ce dernier est formé par deux demi-coques 34 complémentaires de forme sensiblement identique et qui forment un plot. Chaque demi-coque 34 comporte une cloison 35 munie d'une face externe 36 et d'une face interne 37. Un bord interne 47 relie les faces interne 37 et externe 36 de chaque demi-coque 34 et délimite la périphérie de la cloison 35. Les faces internes 37 comportent des éléments de fixation 38 complémentaires pour que les demi-coques 34 s'emboitent facilement l'une dans l'autre. Avantageusement, mais facultativement, les éléments de fixation 38 complémentaires sont des organes du type mâle/femelle et s'emboitent à force pour un montage rapide.

La pièce flexible 30 est également agencée dans le logement intérieur, en particulier, celle-ci est montée sur le support 29. Selon le mode de réalisation de l'invention illustré sur les figures 4 à 6 et 9, la pièce flexible 30 est ménagée entre les deux demi-coques 34 du support 29. Pour cela, l'assemblage des deux demi-coques 34 forme une cavité 39 interne qui est définie par les faces internes 37 des demi-coques 34. Au moins une des demi-coques 34 comprend sur la face interne 37 deux surfaces d'appui 40 qui sont opposées suivant la direction parallèle à l'axe Z (c'est-à dire entre la tête 32 et le pied 33) et qui sont dressées depuis la cloison suivant un plan B sensiblement perpendiculaire à la direction suivant laquelle s'étend la demi-coque 34. Au moins une partie de la pièce flexible 30 prend appui entre ces surfaces d'appuis 40 et est maintenue à l'intérieur du support 29 et au moins une partie de la pièce flexible s'étend à l'extérieur du support 29.

Sur les figures 6 et 7, la pièce flexible 29 présente une section sensiblement en forme de V. En particulier, la pièce flexible 29 comprend une première branche 41 s'étendant dans le logement intérieur 20, une deuxième branche 42 et une partie coudée 43 reliant la première branche 41 à la deuxième branche 42.

Ainsi, selon ce mode de réalisation, l'extrémité libre 48 de la première branche 41 prend appui sur la surface d'appui 40 localisée vers le pied 33 du support 29 tandis que la partie coudée 43 prend appui sur la surface d'appui 40 localisée vers la tête 32 du support 29. Par ailleurs, chacune des demi-coques 34 comprend également sur sa surface interne 37 une butée 44 permettant de retenir la première branche 41 de la pièce flexible 30 dans le logement interne 20 (lorsque les demi-coques 34 sont assemblées) entre une surface arrière 45 interne du support 29 et les butées 44. Plus précisément, les première 41 et deuxième 42 branches sont montées de part et d'autre de l'une des butées 44. L'autre butée 44 est formée par un épaulement de la face interne 37 d'une demi-coque 34 et comporte une forme complémentaire avec celle d'une encoche 51 réalisée dans la première branche 41.

Selon une caractéristique de l'invention, la deuxième branche 42 de la pièce flexible 30 forme une partie d'extrémité qui s'étend à travers une fenêtre 46 débouchant dans la cavité interne 37 formée dans le support 29. La fenêtre 46 est ménagée entre la tête 32 et le pied 33 du support 29 et présente un pourtour fermé qui est délimité ici par les bords internes 47 eux-mêmes délimitant les faces interne et externe des cloisons des demi-coques 34. Le fait que la première branche 41 soit maintenue bloquée entre la surface arrière interne 45 et les butées 44 configure la partie d'extrémité de manière que cette dernière, formée par la deuxième branche 42, soit mobile entre une première position dite non sollicitée dans laquelle celle-ci est à l'extérieur de la cavité 39 interne, et donc de la fenêtre 46, à l'avant du support et une deuxième position dite escamotée dans laquelle, sous l'action du poussoir 31, celle-ci est escamotée dans la cavité 39 interne du support 29.

De manière avantageuse, lorsque la partie d'extrémité de la pièce flexible 30 occupe la première position inactive, celle-ci s'étend également à travers l'ouverture 27 débouchant dans la gorge 23. En d'autres termes, la partie d'extrémité 42 de la pièce flexible 30 se trouve à l'intérieur de la gorge 23. La partie d'extrémité 42 comporte également un organe de blocage 49 qui est située à son extrémité libre 50 et qui est configurée de manière à verrouiller et retenir par arc-boutement la collerette périphérique 5 de la fiche électrique 4 dans la gorge 23 du socle 2 lorsque la collerette périphérique est reçue dans la gorge 23. Différentes variantes d'organe de blocage 49 de la partie d'extrémité 42 illustrées sur les figures 7a à 7d permettent un verrouillage efficace et durable de la collerette périphérique 5 sans pour autant l'endommager.

L'organe de blocage 49 illustré sue les figures 7a à 7c comprend une section en forme de « T » dont la tête du « T » comprend un bord plat 67 (figures 7a et 7c) ou des dents 52 (figure 7b) pour améliorer le verrouillage ou ancrage de l'organe de blocage dans la collerette périphérique 5. L'organe de blocage peut encore présenter une forme de languette comme cela est représenté sur la figure 7d. Il est également possible de prévoir une portion courbée 68 entre l'organe de blocage 49 et la partie d'extrémité 42 de sorte également à améliorer le verrouillage et l'ancrage de l'organe de blocage 49 qui sera davantage orienté vers la collerette périphérique 5.

La pièce flexible est préférentiellement une lame métallique.

Un autre mode de réalisation du support 29 est illustré sur les figures 14a et 14b. Le support 29 diffère du mode de réalisation précédent illustré sur les figures 4, 5 et 6 en ce que celui-ci est formé d'une pièce monobloc, c'est-à-dire d'une seul tenant. Ce support 29 se présente également sous la forme d'un plot et diffère en outre en ce qu'il comprend sur une surface arrière externe 53 opposée à la surface arrière interne 45 un ergot 69 destiné à coopérer avec une lumière 55 ménagée dans la première branche 41 de la pièce flexible 30. Dans ce mode de réalisation, la pièce flexible 30 est montée sur le support 29 de manière à ce que la partie coudée 43 chevauche la tête 32 du support. La lumière 55 est alors apte à recevoir l'ergot 69 pour le clippage de la pièce flexible 30, ici la lame flexible, sur le support 29 et pour le blocage de la première branche 41 sur le support 29.

Le poussoir 31 est logé en partie dans le logement intérieur 20 et s'étend également à travers l'orifice 22 débouchant. Celui-ci comprend un corps allongé suivant une direction parallèle à l'axe Z en référence aux figures 7 et 9. Le corps se présente ici sous la forme d'une tube monobloc avec un bord supérieure 56, une paroi avant 57 et d'une paroi latérale 58 qui coopèrent de façon à former une chambre 59 interne ouverte en partie inférieure du poussoir 31. La chambre 59 est destinée à recevoir le support 29 du mécanisme de verrouillage et déverrouillage, c'est-à-dire que le bord supérieur 56, la paroi avant 57, et la paroi latérale recouvrent la tête 32 et au moins une partie des cloisons 35 du support 29 lorsque le poussoir 31 est monté sur le support 29. Le bord supérieur 56 est accessible par un utilisateur depuis la surface 19 du socle 2.

Le poussoir 31 est monté en translation longitudinale par rapport au support 29 suivant l'axe Z entre une première position de repos et une deuxième position d'appui décrite ci-après. Le poussoir 31 comporte deux jambes 60 qui s'étendent respectivement depuis chaque paroi latérale 58 et qui comportent à leur extrémité libre 62 une patte 61. Lorsque le poussoir 31 se déplace en translation par rapport au support 29 et suivant une direction parallèle à l'axe Z, la patte 61 coulisse le long d'un renfoncement 63 ménagé sur la face externe 36 du support 29 et entre une surface de butée 64 formée par le pied 33 du support 29 et un épaulement 65 formé par le renfoncement 63 (cf. figure 5). De la sorte, le poussoir 31 est clippé sur le support et son désengagement du support 29 est évité.

Le poussoir 31 comporte également une portion en saillie vers l'avant du poussoir qui est agencée à l'extrémité libre de la paroi avant 57 du poussoir 31, l'ouverture de la chambre 59 débouchant sous la portion en saillie. Cette portion en saillie forme un organe d'actionnement 66 et est, lorsque le poussoir 31 est monté sur le support 29, agencé en regard de la partie d'extrémité 42 de la pièce flexible 30 qui s'étend à l'extérieur de la fenêtre 46 du support 29. Plus précisément, l'organe d'actionnement 66 est logé et se déplace dans le logement intérieur 20. Lorsque le poussoir 31 se déplace suivant une translation longitudinale, l'organe d'actionnement 66 effectue un déplacement identique.

Selon une configuration du poussoir 31, celui-ci est monté mobile en translation longitudinale (suivant une direction parallèle ici à l'axe Z) par rapport au support 29 entre :
- la première position de repos, dans laquelle l'organe d'actionnement 66 est à l'écart de la partie d'extrémité 42 et l'organe de blocage 49 s'étend dans la gorge 23, retenant ainsi la collerette périphérique 5 de la fiche électrique 4 lorsque la collerette périphérique 5 est reçue dans la gorge; et,
- la deuxième position d'appui sur le poussoir 31, dans laquelle l'organe d'actionnement 66 exerce un appui sur la partie d'extrémité 42 de la pièce flexible 30 de sorte à écarter l'organe de blocage 49 de la fiche électrique 4 et à déplacer l'organe de blocage 49 depuis la gorge 23 vers le logement intérieur 20, pour la libération de la collerette périphérique 5 et donc de la fiche électrique 4.

Selon une configuration de l'invention, lorsque le poussoir 29 effectue son déplacement en translation longitudinale entre la première position de repos et la deuxième position d'appui, le partie d'extrémité 42 et l'organe de blocage 49 s'escamote en se déplaçant sensiblement suivant une rotation autour d'un axe parallèle à l'axe X et qui est localisé vers la partie coudée 43 de la pièce flexible. De même, lorsque le poussoir 31 est dans la deuxième position, la pièce flexible 30, ici la lame métallique, est configurée de manière à ce que la partie d'extrémité 42 exerce une force de sollicitation élastique sur l'organe d'actionnement 66 du poussoir 31, vers la première position de repos du poussoir 31, provoquant ainsi un déplacement longitudinal du poussoir 31 depuis la deuxième position d'appui vers la première position de repos lorsque la fiche électrique 4 est désengagée de la prise électrique 3 et de la gorge 23.

Ainsi, lorsque le poussoir 31 occupe sa première position, la partie d'extrémité 42 se trouve dans la première position inactive et lorsque le poussoir 31 occupe sa deuxième position d'appui, la partie d'extrémité 42 se trouve dans sa deuxième position escamotée.

Les figures 10 à 13 illustrent de manière plus précise, suivant une vue en coupe partielle BB, les différentes positions de la fiche électrique 4 dans la prise électrique et par conséquent, la première position de repos du poussoir 31 et la deuxième position d'appui du poussoir 31. De manière plus précise et en référence à la figure 10, est représentée une fiche électrique 4 avec une collerette périphérique 5 alignée avec le socle 2 et en regard de la prise électrique 3. Les figures 11a et 11b montrent la fiche électrique 4 et de la prise électrique 3 assemblées avec la collerette périphérique s'engageant dans la gorge 23 du socle 2. Sur les figures 11a, 11b, le poussoir 31 occupe sa première position de repos, l'organe de blocage 49 de la partie d'extrémité 42 de la pièce flexible 30, ici la lame flexible, se trouve à l'intérieur de la gorge 23 et l'extrémité libre 54 de la collerette périphérique 5 se situe juste au-dessus de l'organe de blocage 49.

Sur les figures 12a et 12b est illustré également une vue en coupe partielle de l'assemblage dans lequel la fiche électrique 4 est complètement engagée dans la prise électrique 3. Sur cette figure, le poussoir 31 occupe sa première position de repos, l'extrémité libre 54 de la collerette périphérique 5 de la fiche électrique 4 se situe à proximité du fond 24 de la gorge 23 et l'organe de blocage 49 est en prise avec la collerette périphérique 5 pour retenir la collerette périphérique 5 dans la gorge 23.

Les figures 13a et 13b montrent une vue en coupe partielle de l'assemblage dans lequel la fiche électrique 4 est encore engagée dans la prise électrique 3. Sur ces figures, le poussoir 31 occupe sa deuxième position d'appui, l'extrémité libre 54 de la collerette périphérique 5 de la fiche électrique 5 se situe à proximité du fond 24 de la gorge 23 et l'organe de blocage 49 contraint par l'organe d'actionnement 66 est escamoté dans le logement intérieur 20 du socle 2 de sorte que la collerette périphérique 5 puisse se dégager facilement sans obstacle de la gorge 23.

Le support 29 et/ou le poussoir 31 sont réalisé(s) dans un matériau plastique. De manière avantageuse, le plastique est un polymère ou un copolymère ou un terpolymère. Ceux-ci peuvent être choisis dans le groupe des polymères thermoplastiques comprenant par exemple les Polyoléfines, les Polyamides, les Polystyréniques, les Polyuréthanes, les Polyesters, les polycarbonates, ou encore de l'Acrylonitrile-butadiène-styrène. Préférentiellement, il s'agit d'un Polycarbonate (PC) ou d'un Acrylonitrile-butadiène-styrène (ABS). D'autres polymères et/ou copolymères ou terpolymères présentant de préférence des caractéristiques telles qu'inflammabilité et bonne tenue sont bien entendu envisageables.

Dans un autre mode de réalisation de l'invention tel qu'illustré sur la figure 15, le socle 2 est muni d'une pluralité de prises électriques 3 qui sont destinées à recevoir une partie de connexion d'une fiche électrique à savoir au moins une collerette périphérique 5. Dans ce cas de figure, une pluralité de mécanisme de verrouillage et déverrouillage en position est également prévue dans le dispositif 1 de prise électrique. Ici, le dispositif de prise électrique comprend trois prises électriques 3 et trois mécanisme 28 de verrouillage et déverrouillage en position de la fiche électrique 4 de manière à ce qu'un des mécanisme 28 libère la collerette périphérique 5 de la fiche électrique 4 qu'elle retient et verrouille.

Les prises électriques 3 que comprend le dispositif peuvent être des connecteurs de type C13 et C19 coopérant avec des fiches électriques à collerette périphérique 5.

L'invention est décrite dans ce qui précède à titre d'exemple. Il est entendu que la personne de l'art est à même de réaliser différentes variantes de réalisation de l'invention, en associant par exemple les différentes caractéristiques ci-dessus prises seules ou en combinaison, sans pour autant sortir du cadre de l'invention.

## Revendications

1. Dispositif (1) de prise électrique comprenant :
• un socle (2) s'étendant suivant un axe longitudinal (z) et muni d'au moins une prise électrique (3) destinée à recevoir une partie de connexion d'une fiche électrique (4), le socle (2) définissant au moins un logement intérieur (20) et étant muni sur l'une de ses surfaces (19) d'au moins un orifice débouchant (22) dans le logement intérieur (20), et d'au moins une gorge (23) s'étendant circonférentiellement à la prise électrique (3) et comprenant une ouverture débouchant (27) dans le logement intérieur (20), la gorge (23) étant destinée à recevoir une collerette périphérique (5) de la fiche électrique (4);
• au moins un mécanisme (28) de verrouillage et déverrouillage en position de la fiche électrique (4), le mécanisme (28) de verrouillage et déverrouillage comprenant :
∘ un support (29) agencé dans le logement intérieur (20) du socle (2) ;
∘ une pièce flexible (30) montée sur le support, ladite pièce flexible comprenant une partie d'extrémité (42) s'étendant au travers de l'ouverture (27), la partie d'extrémité (42) étant munie, à son extrémité libre (50), d'un organe de blocage (49) en translation de la fiche électrique (4), l'organe de blocage (49) s'étendant dans la gorge (23) et étant apte à s'escamoter et à retenir par arc-boutement la collerette périphérique (5) de la fiche électrique (4) lorsque la collerette périphérique (5) est reçue dans la gorge (23);
∘ un poussoir (31) monté sur le support (29) et s'étendant à travers l'orifice (22), le poussoir (31) comprenant un organe d'actionnement (66) agencé dans le logement intérieur (20) en regard de la partie d'extrémité (42) de la pièce flexible (30), le poussoir (31) étant monté mobile en translation par rapport au support (29) suivant ledit axe longitudinal (Z) :
▪ entre une première position de repos, dans laquelle l'organe d'actionnement (66) est à l'écart de l'organe de blocage (49) de la partie d'extrémité (42) qui s'étend dans la gorge (23), retenant la collerette périphérique (5) de la fiche électrique (4) lorsque la collerette périphérique (5) est reçue dans la gorge (23), et
▪ une deuxième position d'appui sur le poussoir (31), dans laquelle l'organe d'actionnement (66) exerce un appui sur la partie d'extrémité (42) de la pièce flexible (30) qui est escamotée dans le logement intérieur (20) du socle (2) de sorte à écarter l'organe de blocage (49) de la fiche électrique (4) pour la libération de la fiche électrique (4)
**caractérisé en ce que** le support (29) forme un plot, la partie d'extrémité (42) de la pièce flexible (30) s'étendant à l'avant du plot, vers la prise électrique (3), et **en ce que** le poussoir (31) est formé d'un tube monobloc apte à être engagé sur le plot.

2. Dispositif (1) de prise électrique selon la revendication 1, **caractérisé en ce que** la pièce flexible (30) est configurée de manière à ce que, dans la deuxième position d'appui sur le poussoir (31), la partie d'extrémité (42) exerce une force de sollicitation élastique sur l'organe d'actionnement (66) du poussoir (31), vers la première position de repos du poussoir (31), provoquant un déplacement longitudinal du poussoir (31) depuis la deuxième position vers la première position lorsque la fiche électrique (4) est désengagée de la prise électrique (3) et de la gorge (23).

3. Dispositif (1) de prise électrique selon la revendication 1 ou 2, **caractérisé en ce que** la pièce flexible (30) est une lame métallique comprenant une première branche (41) s'étendant dans le logement intérieur (20), une deuxième branche (42) formant la partie d'extrémité (42), et une partie coudée (43) reliant la première branche (41) à la deuxième branche (42).

4. Dispositif (1) de prise électrique selon la revendication 3, **caractérisé en ce que** le support (29) est formé de deux demi-coques (34) complémentaires définissant une cavité (39) interne, la cavité (39) débouchant par une fenêtre (46), et **en ce que** la première branche (41) et la partie coudée (43) sont agencées dans la cavité (39) du support (29), la deuxième branche (42) s'étendant à l'extérieur du support (29), à travers la fenêtre (46).

5. Dispositif (1) de prise électrique selon la revendication 3, **caractérisé en ce que** le support (29) est formé d'une pièce monobloc comprenant un ergot, et **en ce que** la première branche (41) est munie d'une lumière (55) apte à recevoir l'ergot pour le clippage de la lame flexible sur le support (29), la lame flexible étant clippée sur le support (29) au niveau de la partie coudée (43).

6. Dispositif (1) de prise électrique selon l'une quelconque des revendications précédentes, **caractérisé en ce que** le support (29) est muni sur une face externe (36) d'au moins un renfoncement (63), et **en ce que** le poussoir (31) comprend au moins une patte (61) apte à coopérer avec le ou un des renfoncement(s) (63) du support (29) pour le clippage du poussoir (31) sur le support (29).

7. Dispositif (1) de prise électrique selon l'une des revendications 1 à 6, **caractérisé en ce que** le tube monobloc comprend une portion en saillie vers l'avant, ladite portion formant l'organe d'actionnement (66), et **en ce que** le tube monobloc comprend en outre une chambre (59) munie d'une ouverture débouchant sous la portion faisant saillie vers l'avant, la partie d'extrémité (42) de la pièce flexible (31) s'étendant au travers de l'ouverture.

8. Dispositif (1) de prise électrique selon l'une quelconque des revendications précédentes, **caractérisé en ce que** le support (29) et/ou le poussoir (31) est constitué d'un matériau plastique.

9. Dispositif (1) de prise électrique selon l'une quelconque des revendications précédentes, **caractérisé en ce que** le socle (2) est muni d'une pluralité de prises électriques (3), chaque prise électrique (3) étant destinée à recevoir une partie de connexion d'une fiche électrique (4), et **en ce que** le dispositif (1) de prise électrique (3) comprend une pluralité de mécanisme (28) de verrouillage et déverrouillage, chaque mécanisme (28) de verrouillage et déverrouillage étant apte à verrouiller et à déverrouiller une fiche électrique (4) reçue dans une des prises électriques (3).

## Patentansprüche

1. Stromsteckdosenvorrichtung (1), umfassend:
- einen Sockel (2), der sich entlang einer Längsachse (z) erstreckt und mit mindestens einer Stromsteckdose (3) ausgestattet ist, die dazu bestimmt ist, ein Verbindungsstück eines Stromsteckers (4) aufzunehmen, wobei der Sockel (2) mindestens eine innere Aufnahme (20) definiert und an einer seiner Flächen (19) mit mindestens einem in der inneren Aufnahme (20) mündenden Loch (22) und mit mindestens einer Kehle (23) ausgestattet ist, die sich umlaufend an der Stromsteckdose (3) erstreckt und eine in der inneren Aufnahme (20) mündende Öffnung (27) umfasst, wobei die Kehle (23) dazu bestimmt ist, einen Umfangskragen (5) des Stromsteckers (4) aufzunehmen;
- mindestens einen Mechanismus (28) zum Verriegeln und Entriegeln des Stromsteckers (4) in Position, wobei der Verriegelungs- und Entriegelungsmechanismus (28) umfasst:
-- einen Halter (29), der in der inneren Aufnahme (20) des Sockels (2) angeordnet ist;
-- ein flexibles Teil (30), das am Halter montiert ist, wobei das flexible Teil ein Endstück (42) umfasst, das sich durch die Öffnung (27) hindurch erstreckt, wobei das Endstück (42) an seinem freien Ende (50) mit einem Translationssicherungsglied (49) des Stromsteckers (4) ausgestattet ist, wobei sich das Sicherungsglied (49) in der Kehle (23) erstreckt und sich zusammenzubiegen und den Umfangskragen (5) des Stromsteckers (4) durch Selbsthemmung festhalten kann, wenn der Umfangskragen (5) in der Kehle (23) aufgenommen ist;
-- einen Drücker (31), der am Halter (29) montiert ist und sich durch das Loch (22) hindurch erstreckt, wobei der Drücker (31) ein Betätigungsglied (66) umfasst, das in der inneren Aufnahme (20) dem Endstück (42) des flexiblen Teils (30) zugewandt angeordnet ist, wobei der Drücker (31) in Bezug auf den Halter (29) entlang der Längsachse (Z) translationsbeweglich montiert ist:
--- zwischen einer ersten Ruheposition, in der das Betätigungsglied (66) vom Sicherungsglied (49) des Endstücks (42), das sich in der Kehle (23) erstreckt, beabstandet ist, wobei es den Umfangskragen (5) des Stromsteckers (4) festhält, wenn der Umfangskragen (5) in der Kehle (23) aufgenommen ist, und
--- einer zweiten Auflageposition am Drücker (31), in der das Betätigungsglied (66) eine Auflage auf das Endstück (42) des flexiblen Teils (30) ausübt, das in der inneren Aufnahme (20) des Sockels (2) zusammengebogen wird, um für die Freigabe des Stromsteckers (4) das Sicherungsglied (49) vom Stromstecker (4) zu beabstanden,
**dadurch gekennzeichnet, dass** der Halter (29) einen Zapfen bildet, wobei sich das Endstück (42) des flexiblen Teils (30) an der Vorderseite des Zapfens zur Stromsteckdose (3) hin erstreckt, und dadurch, dass der Drücker (31) aus einem einstückigen Rohr gebildet ist, das am Zapfen eingreifen kann.

2. Stromsteckdosenvorrichtung (1) nach Anspruch 1, **dadurch gekennzeichnet, dass** das flexible Teil (30) so konfiguriert ist, dass in der zweiten Auflageposition am Drücker (31) das Endstück (42) eine elastische Spannkraft auf das Betätigungsglied (66) des Drückers (31) zur ersten Ruheposition des Drückers (31) ausübt, wobei es eine Längsverschiebung des Drückers (31) von der zweiten Position zur ersten Position bewirkt, wenn der Stromstecker (4) aus der Stromsteckdose (3) und der Kehle (23) gelöst wird.

3. Stromsteckdosenvorrichtung (1) nach Anspruch 1 oder 2, **dadurch gekennzeichnet, dass** das flexible Teil (30) eine Metallzunge ist, die einen ersten Schenkel (41), der sich in der inneren Aufnahme (20) erstreckt, einen zweiten Schenkel (42), der das Endstück (42) bildet, und ein Kniestück (43) umfasst, das den ersten Schenkel (41) mit dem zweiten Schenkel (42) verbindet.

4. Stromsteckdosenvorrichtung (1) nach Anspruch 3, **dadurch gekennzeichnet, dass** der Halter (29) von zwei komplementären Halbschalen (34) gebildet wird, die einen inneren Hohlraum (39) definieren, wobei der Hohlraum (39) durch ein Fenster (46) mündet, und dadurch, dass der erste Schenkel (41) und das Kniestück (43) im Hohlraum (39) des Halters (29) angeordnet sind, wobei sich der zweite Schenkel (42) durch das Fenster (46) hindurch außerhalb des Halters (29) erstreckt.

5. Stromsteckdosenvorrichtung (1) nach Anspruch 3, **dadurch gekennzeichnet, dass** der Halter (29) aus einem einstückigen Teil gebildet ist, das eine Nase umfasst, und dadurch, dass der erste Schenkel (41) mit einer Ausnehmung (55) ausgestattet ist, die für das Einrasten der flexiblen Zunge am Halter (29) die Nase aufnehmen kann, wobei die flexible Zunge im Bereich des Kniestücks (43) am Halter (29) eingerastet wird.

6. Stromsteckdosenvorrichtung (1) nach einem der vorstehenden Ansprüche, **dadurch gekennzeichnet, dass** der Halter (29) an einer äußeren Seite (36) mit mindestens einer Verstärkung (63) ausgestattet ist, und dadurch, dass der Drücker (31) mindestens einen Ansatz (61) umfasst, der für das Einrasten des Drückers (31) am Halter (29) mit der oder einer der Verstärkung(en) (63) des Halters (29) zusammenwirken kann.

7. Stromsteckdosenvorrichtung (1) nach einem der Ansprüche 1 bis 6, **dadurch gekennzeichnet, dass** das einstückige Rohr einen zur Vorderseite vorspringenden Abschnitt umfasst, wobei der Abschnitt ein Betätigungsglied (66) bildet, und dadurch, dass das einstückige Rohr weiter eine Kammer (59) umfasst, die mit einer Öffnung ausgestattet ist, welche unter dem zur Vorderseite vorspringenden Abschnitt mündet, wobei sich das Endstück (42) des flexiblen Teils (31) durch die Öffnung hindurch erstreckt.

8. Stromsteckdosenvorrichtung (1) nach einem der vorstehenden Ansprüche, **dadurch gekennzeichnet, dass** der Halter (29) und/oder der Drücker (31) aus einem Kunststoffmaterial besteht.

9. Stromsteckdosenvorrichtung (1) nach einem der vorstehenden Ansprüche, **dadurch gekennzeichnet, dass** der Sockel (2) mit einer Vielzahl von Stromsteckdosen (3) ausgestattet ist, wobei jede Stromsteckdose (3) dazu bestimmt ist, ein Verbindungsstück eines Stromsteckers (4) aufzunehmen, und dadurch, dass die Stromsteckdosen-(3) Vorrichtung (1) eine Vielzahl von Verriegelungs- und Entriegelungsmechanismen (28) umfasst, wobei jeder Verriegelungs- und Entriegelungsmechanismus (28) einen Stromstecker (4), der in einer der Stromsteckdosen (3) aufgenommen ist, verriegeln und entriegeln kann.

## Claims

1. Electrical socket device (1) comprising:
- a receptacle (2) extending along a longitudinal axis (z) and provided with at least one electrical socket (3) intended to receive a connection portion of an electrical plug (4), the receptacle (2) defining at least one inner cavity (20) and being provided on one of the surfaces (19) thereof with at least one opening (22) leading into the inner cavity (20), and with at least one groove (23) extending circumferentially to the electrical socket (3) and comprising an opening (27) leading into the inner cavity (20), with the groove (23) being intended to receive a peripheral flange (5) of the electrical plug (4);
- at least one mechanism (28) for locking and unlocking the electrical plug (4) in position, with the mechanism (28) for locking and unlocking comprising:
-- a mount (29) arranged in the inner cavity (20) of the receptacle (2);
-- a flexible part (30) mounted on the mount, said flexible part comprising an end portion (42) extending through the opening (27), the end portion (42) being provided, at the free end (50) thereof, with a blocking member (49) in translation of the electrical plug (4), with the blocking member (49) extending in the groove (23) and able to be retracted and be retained by bracing the peripheral flange (5) of the electrical plug (4) when the peripheral flange (5) is received in the groove (23) ;
-- a push member (31) mounted on the mount (29) and extending through the opening (22), the push member (31) comprising an actuation member (66) arranged in the inner cavity (20) opposite the end portion (42) of the flexible part (30), the push member (31) being mounted mobile in translation with respect to the mount (29) along said longitudinal axis (Z):
--- between a first position of rest, wherein the actuation member (66) is separated from the blocking member (49) of the end portion (42) which extends in the groove (23), retaining the peripheral flange (5) of the electrical plug (4) when the peripheral flange (5) is received in the groove (23), and
--- a second position of abutment on the push member (31), wherein the actuation member (66) presses against the end portion (42) of the flexible part (30) which is retracted into the inner cavity (20) of the receptacle (2) in such a way as to separate the blocking member (49) from the electrical plug (4) for the releasing of the electrical plug (4),
**characterised in that** the mount (29) forms a stud, with the end portion (42) of the flexible part (30) extending in front of the stud, to the electrical socket (3), and **in that** the push member (31) is formed from a single-piece tube able to be engaged on the stud.

2. Electrical socket device (1) according to claim 1, **characterised in that** the flexible part (30) is configured in such a way that, in the second position of abutment on the push member (31), the end portion (42) exerts a force of elastic solicitation on the actuation member (66) of the push member (31), towards the first position of rest of the push member (31), causing a longitudinal displacement of the push member (31) from the second position to the first position when the electrical plug (4) is disengaged from the electrical socket (3) and from the groove (23).

3. Electrical socket device (1) according to claim 1 or 2, **characterised in that** the flexible part (30) is a metallic strip comprising a first branch (41) extending in the inner cavity (20), a second branch (42) forming the end portion (42), and a bent portion (43) that connects the first branch (41) to the second branch (42).

4. Electrical socket device (1) according to claim 3, **characterised in that** the mount (29) is formed from two complementary half-shells (34) defining an inner cavity (39), with the cavity (39) leading into a window (46), and **in that** the first branch (41) and the bent portion (43) are arranged in the cavity (39) of the mount (29), with the second branch (42) extending outside of the mount (29), through the window (46).

5. Electrical socket device (1) according to claim 3, **characterised in that** the mount (29) is formed from a single-piece part comprising a lug, and **in that** the first branch (41) is provided with a hole (55) able to receive the lug for the clipping of the flexible strip on the mount (29), with the flexible strip clipped onto the mount (29) on the bent portion (43).

6. Electrical socket device (1) according to any preceding claim, **characterised in that** the mount (29) is provided on an outer face (36) with at least one recess (63), and **in that** the push member (31) comprises at least one tab (61) able to cooperate with the or one of the recesses (63) of the mount (29) for the clipping of the push member (31) on the mount (29).

7. Electrical socket device (1) according to one of claims 1 to 6, **characterised in that** the single-piece tube comprises a portion protruding towards the front, said portion forming the actuation member (66), and **in that** the single-piece tube further comprises a chamber (59) provided with an opening leading under the portion protruding towards the front, with the end portion (42) of the flexible part (31) extending through the opening.

8. Electrical socket device (1) according to any preceding claim, **characterised in that** the mount (29) and/or the push member (31) is formed from a plastic material.

9. Electrical socket device (1) according to any preceding claim, **characterised in that** the receptacle (2) is provided with a plurality of electrical sockets (3), with each electrical socket (3) being intended to receive a connection portion of an electrical plug (4), and **in that** the electrical socket (3) device (1) comprises a plurality of mechanisms (28) for locking and unlocking, with each mechanism (28) for locking and unlocking being able to lock and to unlock an electrical plug (4) received in one of the electrical sockets (3).
